# EUROPÄISCHE PATENTSCHRIFT

(11) **EP 2 483 127 B1**
(45) Veröffentlichungstag und Bekanntmachung des Hinweises auf die Patenterteilung: **28.12.2016**
(21) Anmeldenummer: 10743115.7
(22) Anmeldetag: 13.08.2010
(51) Int. Cl.: B61L 27/00, B61K 9/02

(54) **VERFAHREN UND ANORDNUNG ZUR KONTROLLE VON STROMABNEHMERN, LICHTRAUMPROFILEN UND HORIZONTALER UND VERTIKALER FAHRDRAHTPOSITION AN FAHRZEUGVERBÄNDEN**
METHOD AND ASSEMBLY FOR MONITORING CURRENT COLLECTORS, CLEARANCE GAUGES, AND HORIZONTAL AND VERTICAL CONTACT WIRE POSITIONS ON VEHICLE COMBINATIONS
PROCÉDÉ ET SYSTÈME DE CONTRÔLE DE PANTOGRAPHES, DE GABARITS D'ISOLEMENT ET DE LA POSITION HORIZONTALE ET VERTICALE DU FIL DE CONTACT AU NIVEAU DES CONVOIS FERROVIAIRES

(30) Priorität: 28.09.2009 DE 102009043215
(43) Veröffentlichungstag der Anmeldung: 08.08.2012
(73) Patentinhaber: Siemens Aktiengesellschaft, 80333 München (DE)
(72) Erfinder: KAISER, Joachim, 91056 Erlangen (DE); THEUNE, Nils-Michael, 90522 Oberasbach (DE)
(86) Internationale Anmeldenummer: PCT/EP2010/061814
(87) Internationale Veröffentlichungsnummer: WO 2011/035983

(56) Entgegenhaltungen:
- EP-A1- 1 600 351
- US-A1- 2003 142 297
- MALY T ET AL: "Advances in train monitoring by networked checkpoints" FACTORY COMMUNICATION SYSTEMS, 2004. PROCEEDINGS. 2004 IEEE INTERNATIO NAL WORKSHOP ON VIENNA, AUSTRIA SEPT. 22-24, 2004, PISCATAWAY, NJ, USA,IEEE LNKD- DOI:10.1109/WFCS.2004.1377741, 22. September 2004 (2004-09-22), Seiten 339-342, XP010756161 ISBN: 978-0-7803-8734-8
- STADLBAUER R ET AL: "CHECKPOINT: SOLUTIONS FOR AUTOMATIC SUPERVISION" SIGNAL + DRAHT, TELZLAFF VERLAG GMBH. DARMSTADT, DE, 1. April 2007 (2007-04-01), Seiten 38-43, XP001540337 ISSN: 0037-4997

## Beschreibung

Die Erfindung betrifft die Kontrolle von Fahrzeugverbänden, insbesondere an elektrifizierten Eisenbahnverbänden, wobei die Einhaltung vorgeschriebener Fahrdrahtpositionen und die normgerechte Ausführung von Stromabnehmern überprüft wird.

Der Güterverkehr auf der Schiene wird entsprechend vorliegender Prognosen in den nächsten Jahren stark ansteigen. Aus diesem Grund sind für die Abwicklung und Beherrschung der anstehenden Güterströme intelligente Lösungen gefragt. Der Schienengüterverkehr der Gegenwart ist geprägt durch den Wettbewerb mit dem Straßengüterverkehr. Um hier erfolgreich bestehen zu können, sind Faktoren wie Wirtschaftlichkeit, Leistungsfähigkeit und Zuverlässigkeit von entscheidender Bedeutung.

Für die Organisation einer flexiblen Zusammenstellung von Fahrzeugverbänden ist beispielsweise das in der deutschen Patentschrift DE 19508730 C1 beschriebene Verfahren zur Überprüfung von Vormeldedatensätzen eines Fahrzeugverbandes zu nennen (entspricht der europäischen Patentschrift EP 0877695 B1). Darin werden insbesondere Regeln zur korrekten Zerlegung und einer Verbandsneubildung behandelt. Wesentlich ist eine Erkennungssicherheit für einzelne Wagen eines Fahrzeugverbandes, so dass eine Zuordnung zu einer im Voraus gemeldeten Liste, die den Fahrzeugverband wiedergibt, überprüfbar ist. Dieses System, welches zu einer entscheidenden Verbesserung der Steuerung und Überwachung betrieblicher Prozesse führt, sorgt für eine sichere Erfassung und Kontrolle der Wagen, die zu einem Fahrzeugverband aufgereiht werden.

In so genannten Terminals, Zugbildungsanlagen sowie den Be- und Endladepunkten von Häfen und Werksbahnen ist es für die effiziente Abwicklung der Prozesse wichtig, dass die genaue Aufreihung der Güterwagen ankommender und abgehender Güterzüge bekannt ist. Außerdem kann es in großen Häfen und Werksarealen erforderlich sein, die Güterwagen an bestimmten Standorten wie Ladestellen, Arealgrenzen etc. zu identifizieren. Der Bedarf leitet sich aus unterschiedlichen Einsatzfällen ab wie z. B.:
- Kontrolle der Reihung einfahrender Züge im Zulauf von Zugbildungsanlagen,
- Erfassung der Wagen und deren Reihung an Übergabe- und Übernahmepunkten für die Steuerung betrieblicher Abläufe,
- Basisdatenerfassung für Abrechnungszwecke,
- Input für die Steuerung automatischer Be- und Endladeprozesse,
- Dokumentation für Sicherheit/Security und andere Aufgaben.

Das Prinzip des Gegenstandes entsprechend der Patentschrift DE 19508730 C1 besteht darin, dass die Erfassung der Güter und Personenwagen und deren Reihung im Zugverband während der Vorbeifahrt an einer das Verfahren ausführenden Lesestelle einsetzbar ist. Dabei wird mit Hilfe einer schnellen Zeilenkamera mit einer Anzahl von 2048 Pixeln während der Vorbeifahrt des Zugverbandes ein Bild aufgenommen. Getriggert wird dieser Vorgang durch einen oder mehrere Radsensoren. Zur Beleuchtung ist neben der Bahnstrecke eine Beleuchtungseinheit, insbesondere mit Licht emittierenden Dioden/LED vorhanden.

Die erfassten Daten eines Zuges werden mit der Soll-Wagenreihung aus einer Vormeldung verglichen. Über die Sensoren des Systems werden Merkmale der Güterwagen erfasst, welche Rückschlüsse auf deren Identität zulassen. Typische Merkmale sind Achsmuster, Achsengewicht und Wagennummer. Je nach Merkmal und Merkmalskombination lässt sich der Neuigkeitsgrad der Erkennung bis hin zur Eindeutigkeit bestimmen. In Zugbildungsanlagen wird die Ist-Wagenreihung mit der vorab gemeldeten Soll-Wagenreihung verglichen und die Konsistenz der Daten kontrolliert.

Das Verfahren entsprechend der DE 19508730 C1 beschreibt ein video-optisches System, welches lediglich eine Aufgabe erfüllt. Dies ist die Auslesung individueller Wagennummern auf jedem einzelnen Wagen bzw. dem Triebfahrzeug und deren Auswertung. Die Ergebnisse sind einer Nachverarbeitungs-Software zuführbar, wobei anschließend im Prinzip eine spezielle Form der "Optical Character Recognition/OCR" vorliegt. Weitere Ergebnisse werden durch das zitierte Verfahren nicht erbracht.

Der Fahrdrahthub wird nach aktuellem Stand der Technik beispielsweise mit Hilfe eines Seilzug-Potentiometers ermittelt, bei dem auf der einen Seite ein Seil über eine Umlenkrolle punktuell auf dem Fahrdraht befestigt ist und am anderen Ende des Seils die Anhub- oder Absenkbewegung über eine Widerstandsänderung an einem Seilzug-Potentiometer erfasst wird. Nachteilig an dieser Form der Anhubmessung ist die Notwendigkeit einer Befestigung des Seils mit Hilfe einer Fahrdrahtklemme bei einem Hochspannungspotenzial von typischerweise 15 kV. Zur Installation des Systems muss der entsprechende Streckenabschnitt spannungstechnisch und verkehrstechnisch entkoppelt werden. Dies bedeutet erhebliche Kosten und Betriebsstillstand. Des Weiteren ergeben sich konstruktionsbedingt Messfehler durch Hysterese, bei Niederschlag wie Schnee oder Eis und generelle Temperaturänderungen. Ferner kam es in den vergangenen Jahren zu diversen Vorfällen, bei denen der Seilzug abriss und Beschädigungen an vorbeifahrenden Zügen verursachte. Neben der klassischen Fahrdraht-Anhubmessung mit Seilzug zeichnen sich etwa bei Privatbahnen Entwicklungen hinsichtlich eines so genannten Videoportals ab. Dabei wird Standardsensorik eingesetzt, insbesondere Triangulationssensorik, die eine auf das Messobjekt, wie einen Zugwagen oder Waggon, aufgestrahlte rote Laserlinie mit Hilfe einer unter einem Winkel seitlich angeordneten Videokamera aufnehmen. Das Messergebnis ist ein dreidimensionales Gesamtbild des Zugverbandes. Dies wird mit den für den Eisenbahnstreckenabschnitt zulässigen Toleranzbändern für beispielsweise Lichtraumprofil des Triebfahrzeugs und der Nutzwagen verglichen und daraus wird eine Stop-Go-Entscheidung abgeleitet. Das genannte System befindet sich seit längerem in der experimentellen Betriebsphase.

Zum Stand der Technik ist noch ein weiteres System zu erwähnen, welches auf einer kapazitiven Abstandsmessung beruht. Dabei wird ein elastischer Sensorarm von einer Querstange oberhalb des Fahrdrahtes auf denselben herabgehängt und mit ihm fest verbunden. Die Änderungen in der Fahrdrahthöhe werden als Kapazitätsänderung am Kondensator des Sensorarmes festgestellt. Ein solches System wird beispielsweise durch eine norwegische Firma eingesetzt. Die Energieversorgung auf Hochspannungsebene erfolgt dabei optional über Batterie/Akku bzw. in Kombination mit einem Solarpanel. Der Datentransfer von Hochspannung auf Null-Potenzial erfolgt optisch mit Lichtwellenleiter.

Aus EP 1 600 351 A1 ist ein Verfahren zur Kontrolle eines Zugverbands bekannt, wobei ein Lichtraummaß überprüft wird, wobei mittels mindestens einer neben einer Fahrstrecke des Zugverbands auf den Zugverband ausgerichteten, ortsfesten, seitlichen Kamera am Ort der mindestens einen seitlichen Kamera eine obere Begrenzung des Zugverbands erfasst wird, wobei mittels mindestens zweiter seitlicher oberhalb des Zugverbands angeordneter Kameras die Flanken des Zugverbands erfasst werden und mittels einer Auswerteeinheit der Zustand des Lichtraummaßes ermittelt wird und Fehler angezeigt werden.

Aus Maly et al: "Advances in train monitoring by networked checkpoints" factory communication systems, 2004, Proceedings, 2004 IEEE International Workshop on Vienna, Austria Sept. 22-24, 2004, Seiten 339 bis 342 ist ein Verfahren zur Überprüpfung von Zügen an Überprüfungspunkten bekannt. Zur Sicherstellung einer Funktion der Züge werden die Züge im Hinblick auf gebrochene Stromabnehmer überprüft.

Der Erfindung liegt die Aufgabe zugrunde, ein Verfahren und eine Vorrichtung zu beschreiben, womit wesentliche Merkmale von Zugverbänden sowie Fahrdrähten im Oberleitungsbereich kontrolliert, Fehler erfasst und quantifiziert werden können. Weiterhin ist eine Vorrichtung in der Art einer Messstation an der Fahrstrecke eines Zugverbandes zu beschreiben.

Die Lösung dieser Aufgabe geschieht durch die jeweilige Merkmalskombination der Hauptansprüche. Vorteilhafte Ausgestaltungen können den Unteransprüchen entnommen werden.

Der Erfindung liegt die Erkenntnis zugrunde, dass zur Kontrolle von Zugverbänden für die Prüfung von mindestens der Qualität von Stromabnehmern oder der Ist-Position des Fahrdrahtes an einem Ort der Fahrstrecke ortsfeste Kameras eingesetzt werden können, die Merkmale des Zugverbandes bzw. der zu kontrollierenden Elemente aufnehmen und einer Auswerteeinheit zuführen, so dass zumindest ein Soll-Ist-Vergleich zur Fehlererkennung ausführbar ist. Dabei wird mindestens eine seitliche Kamera vorgesehen, welche den Oberleitungsbereich eines vorbeifahrenden Zuges erfasst und vor allem Dachaufbauten, Gestänge von Stromabnehmern, und die Höhe des Fahrdrahtes im Verhältnis zu einer Sollhöhe erfassen kann.

Mittels mindestens zweier über der Fahrstrecke des Zugverbandes angebrachter und jeweils senkrecht von oben auf eine Flanke des Zugverbandes ausgerichteter oberer Kameras wird die Einhaltung eines maximalen Lichtraummaßes vorteilhaft kontrolliert.

Zur Messung einer Anhubhöhe des Fahrdrahtes wird die vertikale Lage des Fahrdrahtes direkt am Ort der Kamera gemessen und somit ein Maß für die vertikale Andruckkraft des Stromabnehmers an den Fahrdraht eines vorbeifahrenden Zugverbandes bestimmt. Hierzu wird die mindestens eine seitliche Kamera eingesetzt.

Zur Messung der Fahrdrahtseitenauslenkung wird die horizontale Lage des Fahrdrahtes wiederum direkt am Ort der Kamera gemessen und damit ein Maß ermittelt, womit die horizontalen Auslenkungskräfte an einem Punkt der Oberleitung erzielbar sind. Dies geschieht durch mindestens eine obere Kamera.

Zur Messung des Lichtraumprofils eines Zugverbandes können die seitlichen Abmessungen der Flanken des Zugverbandes und deren Überschreitungen bzw. Unterschreitungen der vorgegebenen Grenzen vorteilhaft vermessen werden. Dafür werden die Flanken des Zugverbandes parallel zu ihrer Fläche jeweils von mindestens einer oberen Kamera überwacht.

Die Messung des Zustandes der Schleifleisten, der Stromabnehmerwippe, des Stromabnehmergestänges und der Dachaufbauten wird ebenfalls direkt am Ort einer seitlichen Kamera vermessen und mit Sollwerten verglichen.

Die eingesetzten Kameras können zweidimensionale Kameras mit einem flächig ausgebildeten Kamerachip sein. Besonders vorteilhaft sind jedoch eindimensional auflösende Zeilenkameras, da zur Darstellung eines zweidimensionalen Bildes die eindimensionale Auflösung der Kamera kombiniert wird mit der sukzessiven Aufnahme bei vorbeifahrendem Zugverband. Um diesen Vorteil optimal ausnützen zu können, ist die Ausrichtung der Zeilenkameras derart vorzunehmen, dass sie ihr Gesichtsfeld bzw. das Auflösungsvermögen der Kamera quer zur Fahrtstrecke des Zugverbandes bzw. zu dessen Bewegungsrichtung liegt.

Das erfindungsgemäße Kontrollsystem kann Fehler identifizieren und diesen einem bestimmten Bereich des Zugverbandes zuzuordnen. Es ist besonders vorteilhaft, den Fehlerort am Zugverband zu ermitteln. Verwendbar ist ein Wagen-Identifizierungssytem. Dies kann beliebig aufgebaut und strukturiert sein, wobei es vorteilhaft ist, wenn beispielsweise an Wagen angebrachte Kodierungen gleichzeitig mit den Kameras des Messsystems auslösbar sind.

Zur Erhöhung der Messsicherheit werden zusätzliche Kameras eingesetzt. Für die mindestens eine seitliche Kamera wird beispielsweise mindestens eine weitere eingesetzt, falls mit einer einzigen Kamera nicht gleichzeitig der Bereich der Oberleitung bzw. der Fahrdraht zur Ermittlung der Fahrdrahthöhe erfassbar ist und gleichzeitig eine an einem Wagen angebrachte Kodierung erfasst wird. Bei zwei übereinander in einem bestimmten Abstand zueinander angebrachten seitlichen Kameras wäre die Erfassung von jeweils einem Merkmal problemlos realisierbar.

Um die beiden Flanken eines Zugverbandes, linke und rechte Flanke, zuverlässig aufzunehmen, müssen die mindestens zwei oberen Kameras derart ausgerichtet sein, dass sie parallel von oben die Zugflanke beobachten. Da die Kameras parallel zur Fahrtrichtung auflösen können, sind nach außen überstehende Gegenstände erkennbar.

Zur Darstellung des nach Möglichkeit gesamten Zugverbandes evtl. gleichzeitig mit auftretenden Fehlern und dem entsprechenden Fehlerort wird vorteilhaft ein Streifenbild erstellt, welches beim vollständigen Durchlauf eines Zugverbandes an einer entsprechenden Messstelle generiert werden kann.

Im Folgenden werden anhand von schematischen, die Erfindung begleitenden, jedoch diese nicht einschränkenden Figuren Ausführungsbeispiele beschrieben.
- Figur 1: zeigt einen Zugverband 9, auf dem ein Stromabnehmer 9 sowie ein Fahrdraht 7 und ein Tragseil 6 sowie zwei seitliche Zeilenkameras 10, 1 angeordnet sind;
- Figur 2: zeigt zu den Bildmerkmalen entsprechend Figur 1 zusätzlich die Beleuchtungseinheit 40, welche die Gesichtsfelder von oberen Kameras 20, 21, 22 beleuchtet sowie den Schnittpunkt 11 zwischen Fahrdraht 7 und dem Gesichtsfeld der oberen zusätzlichen Kamera 22;
- Figur 3: zeigt eine vergrößerte Darstellung des oberen Bereiches entsprechend Figur 2;
- Figur 4: zeigt eine Darstellung entsprechend dem Stand der Technik, wobei ein Wagen 8 gezeichnet ist sowie eine flächig abstrahlende Beleuchtungseinheit 2, welche den Waggon 8 von der Seite ausleuchtet, wobei die an der Fahrstrecke angebrachte, seitliche Kamera 1 lediglich zur Auslesung von Kodierungen, die am Wagen 8 angebracht sind, und ein Radsensor zur Triggerung entsprechender Aufnahmen dient;
- Figur 5: zeigt eine Darstellung entsprechend dem Stand der Technik, an dem zur Auslesung von Kodierungen an einem Zugverband mit einer seitlichen Kamera 1, eine Zeilenkamera, platziert ist sowie eine Beleuchtungseinheit 2, ein Radschalter 3 sowie eine Auswerteeinheit 4 und eine Sichtblende 5 für die Kamera.

Zur Koordinierung von erfassten Fehlern an einem Zugverband mit der Ermittlung des Fehlerortes kann beispielsweise ein Wagen-Identifizierungssystem eingesetzt werden wie es beispielsweise in der europäischen Patentschrift EP 0 877 695 B1 beschrieben wird.

Als Lichtraumprofil wird eine definierte Umgrenzungslinie bezeichnet, die meist für die senkrechte Querebene eines Fahrweges, beispielsweise von Straßen oder von Bahngleisen bestimmt wird. Mit dem Lichtraumprofil wird einerseits der lichte Raum vorgeschrieben, der auf dem Fahrweg von Gegenständen und auszufüllen ist, andererseits dient es auch als konstruktive Vorgabe für die Bemessung der vorgesehenen Fahrzeuge. Diese dürfen im Querschnitt nicht die vorgegebenen Grenzlinien überschreiten.

Zur Messung der Höhe des Fahrdrahtes ist allgemein anzumerken, dass diese Fahrdrahtlage Gegenstand von Abnahmeprüfungen von Oberleitungsanlagen ist. Für die zulässigen Toleranzen der statistischen Ruhelage des Fahrdrahtes von Standardoberleitungen finden europäische Normen Anwendung.

Zur Vermessung der Fahrdrahthöhe wird die vertikale Lage des Fahrdrahtes am Ort der Zeilenkamera ermittelt und damit ein Maß für die vertikale Andruckkraft bzw. Kontaktkraft des elektrischen Pantographen/Stromabnehmers eines vorbeifahrenden Zugverbandes bestimmt.

Die Vermessung der Fahrdrahtseitenauslenkung ist wesentlich, da die normungstechnisch zulässigen Werte, sich aus verschiedenen Vorschriften ergeben oder aus Herstellerangaben resultieren. Eine starke seitliche Fahrdrahtauslenkung kann weiterhin ein Indikator für einen falsch eingestellten oder defekten Stromabnehmer bzw. eine defekte Schleifleiste sein. Hierbei ist in gravierenden Fällen die Weiterfahrt des Zuges zu unterbinden, um eine Zerstörung der Oberleitung zu vermeiden.

Zur Vermessung des Lichtraumprofiles des Zugverbandes werden die seitlichen Abmessungen, also die Flanken des Zuges, beobachtet und deren Überschreitung bzw. Unterschreitung der gesetzlichen bzw. vom Hersteller gelieferten Daten, zugrunde gelegt. Die Messung des Zustandes der Schleifleisten, der Pantographenwippe, des Pantographengestänges und der Dachaufbauten geschieht ebenfalls direkt am Ort einer Kamera, insbesondere Zeilenkamera, jedoch wird bei der Vorbeifahrt des Zuges die gesamte Anzahl an Pantographen und Schleifleisten aufgenommen und analysiert.

Die normungstechnisch zulässigen Toleranzbänder für die maximal und minimal erlaubten Fahrdrahtanhübe für ein ganz bestimmtes Kettenwerk ergeben sich aus einer Normvorschrift, europäische Norm EN 50119. Hier wird die so genannte stationäre Kraft, die Summe aus statischer Andruckkraft und aerodynamischer Kraft, mit der der Stromabnehmer mitsamt Wippe und Schleifleisten gegen den Fahrdraht drückt, beschrieben. Die Messung des Fahrdrahtanhubes gibt folglich ein Maß für die Unterschreitung bzw. Überschreitung der vorgegebenen Kontaktkraft, die den vertikalen Anteil und damit dominierenden Anteil der quasi stationären Kraft repräsentiert, wider.

Das verschleißintensivste Element einer Oberleitung ist der Fahrdraht, dessen Liegedauer wesentlichen Einfluss auf die Lebenszykluskosten hat. Das Auswechseln des Fahrdrahtes unter Betriebsbedingungen ist mit hohen Kosten verbunden. Der Fahrdrahtverschleiß besitzt deswegen unter dem Aspekt der Lebenszykluskosten eine große Bedeutung. Für die Messung der Anhubhöhe des Fahrdrahtes ist insbesondere Figur 1 zu betrachten.

Figur 1 zeigt eine Anordnung zur Messung der Fahrdrahthöhe in vertikaler Richtung mittels einer Zeilenkamera, die seitlich neben der Fahrstrecke eines Zugverbandes angeordnet ist und auf den Oberleitungsbereich ausgerichtet ist. Eine Höhenänderung des Fahrdrahtes wird durch eine Bildauswertung, die Element einer Auswerteeinheit 4 sein kann, erfasst. Hierbei kann die Bildauswertung unter Umständen durch eine zusätzliche Maßnahme vereinfacht werden, indem beispielsweise der von der Kamera erfasste Bereich der Oberleitung durch Hilfsmittel wie Miniaturreflektoren, reflektierende oder geeignete Farbstriche besonders markiert werden. Weiterhin ist die jahreszeitlich bedingte Ausdehnung der Oberleitung zu berücksichtigen und ein entsprechend langer Oberleitungsabschnitt zu markieren. Vor allem ist das beschriebene Verfahren dadurch besonders vorteilhaft, dass durch die zusätzliche Bereitstellung eines Wagen-Identifizierungssystems mit entsprechenden Daten eine eindeutige Identifizierung der verursachten Triebfahrzeuge bzw. Stromabnehmer oder einzelnen Waggons ermöglicht wird. Dies bedeutet für nachfolgende Instandsetzungen eine erhebliche Aufwandsreduzierung.

Zur Figur 2 ist anzumerken, dass eine Fahrdrahtseitenauslenkung mit einer zusätzlichen oberen Zeilenkamera, der oberen Kamera 22, gemessen werden kann. Diese ist oberhalb des Fahrdrahtes senkrecht nach unten ausgerichtet angebracht, um die Seitenlage des Fahrdrahtes aufzunehmen. Die nicht reguläre Lage des Fahrdrahtes wird im Vergleich mit Sollwerten erkannt, wobei bei einem vorbeifahrenden Zugverband sukzessive Aufnahmen getätigt werden. Auch hier gilt, dass die Identifizierung bestimmter Wagen bzw. bestimmter Wagenreihenfolgen dazu führt, dass der Ort eines Fehlers innerhalb des Zugverbandes leicht durch ein Wagen-Identifizierungssystem ermittelbar ist. Dies bedeutet für nachfolgende Instandsetzungen eine erhebliche Aufwandreduzierung.

In Figur 3 ist ein vergrößerter Bildausschnitt entsprechend Figur 2 dargestellt. Wie beschrieben schneidet der mit dem Bezugszeichen 7 versehene Fahrdraht die Projektion der Zeilenkamera 22 am Ort 11. Der Fahrdraht wird bei der Durchfahrt eines Zuges aufgrund des Fahrdrahtanhubes nach oben und nach unten wackeln und sich wenige Zentimeter nach links und nach rechts bewegen. Durch die Bildaufnahme entsprechend der Erfindung und dem Einsatz von Zeilenkameras in Kombination mit einer oder mehreren Beleuchtungseinheiten 4, 40 kann die Darstellung entsprechend der Figuren 2 und 3 erläutert werden.

Die Zeilenkamera 20 und die Zeilenkamera 21 stellen mit ihren optischen Achsen, die jeweils senkrecht nach unten laufen und ihrem Abstand zueinander die maximale zulässige lichte Breite, die der Zugverband aufweisen darf, dar. Jegliche Überschreitung der Abmessungen der rechten und der linken Wagenseite können als Bildinformation aus den jeweiligen Datensätzen herausgelesen werden. Damit wird der Zugverband hinsichtlich seiner seitlichen Abmessungen kontrolliert und überstehende und verrutschte Ladungsteile, wie beispielsweise Antennen, Abdeckplanen usw., können, falls sie über die Zugflanke 13 überstehen, erkannt werden. Dieses Verfahren ist besonders vorteilhaft, da durch die Kombination mit dem Wagen-Identifizierungssystem eine Identifizierung der verursachenden Wagen oder Triebfahrzeuge bzw. der Stromabnehmer ermöglicht wird.

Wie in Figur 1 ersichtlich kann durch die Zeilenkamera 10 eine Fahrdrahthubmessung ausgeführt werden. Darüber hinaus können Zugaufbauten vermessen werden und auch weitere Teile der Oberleitung. Des Weiteren ist die Überschreitung der zulässigen Höhe des Lichtraummaßes ermittelbar. Dies wird insbesondere durch die Kamera 10 entsprechend ihrer Ausrichtung derart gemessen, dass festgestellt wird, wo eine Dachhöhe eines Wagens oder eines Triebfahrzeuges die maximal zulässige Höhe überschreitet. Eine Überschreitung des Lichtraummaßes nach oben hin ist im aufgenommenen Bild des Zugverbandes als Fehler erkennbar. Eine Ausnahme bilden natürlich der oder die Stromabnehmer, die systembedingt oberhalb der Dachkonstruktion als Bügel an den Fahrdraht angedrückt werden.

Entsprechend der Darstellung in Figur 1 ist es vorteilhaft, dass nicht nur der seitliche Schnitt der gesamten Oberleitung, d.h. der Fahrdraht und das Tragseil aufgenommen werden, sondern auch sämtliche Dachaufbauten der vorbei fahrenden Züge. Hier sind insbesondere die Stromabnehmer mit komplettem Gestänge und die sonstigen Zugaufbauten anzuführen. Diese video-optische oder photographische Aufnahme beispielsweise eines Stromabnehmers hat den besonderen Vorteil, dass die Geometrie des Stromabnehmers mit Sollvorlagen vergleichbar ist und Abweichungen, die nur auf eine Beschädigung des Stromabnehmers zurückzuführen sind, frühzeitig bestimmt werden können. Eine Signalauslösung, gefolgt von einem Aktionsplan, könnte somit den Zug mit einem beschädigten Stromabnehmer zum Stillstand bringen bzw. zur Inspektion auf ein Ausweichgleis vorsehen.

Die Kontrolle eines Zugverbandes kann anhand verschiedener Merkmale ausgeführt werden. Insgesamt können bestimmte Abmessungen oder geometrische Ausgestaltungen mit Sollwerten, die auf Datenbanken hinterlegt sind, verglichen werden und es kann ein Fehler rechtzeitig erkannt werden.

## Patentansprüche

1. Verfahren zur Kontrolle eines Zugverbandes (9), wobei mindestens ein Stromabnehmer (12) oder mindestens eine Ist-Position eines Fahrdrahtes (7) oder eine Kombination daraus überprüft wird, wobei
- mittels mindestens einer neben einer Fahrstrecke des Zugverbandes (9) auf den Zugverband ausgerichteten, ortsfesten, seitlichen Kamera (10) die vertikale Lage des Fahrdrahtes (7) am Ort der mindestens einen seitlichen Kamera (10) und mindestens eine obere Begrenzung des Zugverbandes erfasst werden,
- mittels mindestens zwei über der Fahrstrecke des Zugverbandes (9) senkrecht von oben auf jeweils eine Flanke (13) des Zugverbandes (9) ausgerichteter, ortsfester, am gleichen Ort der Fahrstrecke wie die mindestens eine seitliche Kamera (10) angeordneter, oberer Kameras (20,21), die Flanken (13) des Zugverbandes, sowie mittels einer oberhalb des Fahrdrahtes angeordneten, senkrecht nach unten ausgerichteten zusätzlichen Kamera (22) der Fahrdraht (7) bezüglich seiner horizontalen Lage erfasst werden, und
- mittels einer Auswertereinheit (4) der Zustand des mindestens einen Stromabnehmers (12) oder die mindestens eine Ist-Position eines Fahrdrahtes (7) oder eine Kombination daraus ermittelt wird und Fehler angezeigt werden.

2. Verfahren nach Anspruch 1, wobei
zusätzlich mindestens ein Lichtraummaß überprüft wird,
wobei
- mittels der mindestens zwei über der Fahrstrecke des Zugverbandes (9) senkrecht von oben auf jeweils die Flanke (13) des Zugverbandes ausgerichteter, ortsfester, am gleichen Ort der Fahrstrecke wie die mindestens eine seitliche Kamera (10) angeordneter, oberen Kameras (20,21) sowohl die Flanken (13), als auch der Fahrdraht (7) bezüglich seiner horizontalen Lage erfasst werden, und
- mittels einer Auswertereinheit (4) der Zustand des mindestens einen Stromabnehmers (12) oder des mindestens einen Lichtraummaßes oder die mindestens eine Ist-Position eines Fahrdrahtes (7) oder eine Kombination daraus ermittelt wird und Fehler angezeigt werden.

3. Verfahren nach Anspruch 1 oder 2,
**dadurch gekennzeichnet, dass** Abweichungen von vorgegebenen Normen als Fehler angezeigt werden.

4. Verfahren nach einem der Ansprüche 1 bis 3,
**dadurch gekennzeichnet, dass** die mindestens eine seitliche Kamera (10) und die mindestens zwei oberen Kameras (20, 21) Zeilenkameras sind, deren Zeile jeweils quer zur Fahrtstrecke des Zugverbandes ausgerichtet sind.

5. Verfahren nach einem der Ansprüche 1 bis 4,
**dadurch gekennzeichnet dass**, zusätzlich ein Wagen-Identifizierungssystem eingesetzt wird, wobei Kodierungen der Wagen mittels mindestens einer der mindestens einen seitlichen Kameras (10) erfasst und von der Auswertereinheit (4) identifiziert werden, so dass auftretende Fehler entsprechenden Wagen zugeordnet werden.

6. Verfahren nach einem der vorstehenden Ansprüche,
**dadurch gekennzeichnet, dass** mindestens eine weitere seitliche Kamera (1) zur Auslesung von Kodierungen am Zugverband eingesetzt wird, um erkannte Fehler dem jeweiligen Wagen zuzuordnen.

7. Verfahren nach einem der vorhergehenden Ansprüche,
**dadurch gekennzeichnet, dass** zusätzlich zu den mindestens zwei oberen Kameras (20, 21) eine weitere obere Kamera (22) vorhanden ist zur separaten Erfassung der horizontalen Lage des Fahrdrahtes (7).

8. Verfahren nach einem der vorhergehenden Ansprüche,
**dadurch gekennzeichnet, dass** mindestens ein streifenförmiges Bild des Zugverbandes durch die ortsfesten Kameras erzeugt wird, wobei die erkannten Fehler auf dem streifenförmigen Bild gekennzeichnet werden.

9. Verfahren nach einem der vorhergehenden Ansprüche,
**dadurch gekennzeichnet, dass** die Kontrolle von Stromabnehmern (12) die Vermessungen der Schleifleisten der Stromabnehmer (12) betrifft, wobei ebenfalls das Gestänge der Stromabnehmer und verschiedene auf dem Zugverband befindliche Dachaufbauten vermessen werden.

10. Vorrichtung zur Durchführung des Verfahrens zur Kontrolle eines Zugverbandes gemäß Ansprüche 1-9, bestehend aus
- mindestens einer seitlichen Kamera (10),
- mindestens zwei oberer Kameras (20, 21),
- wobei die Kameras (10, 20, 21) ortsfest an einer Fahrstrecke seitlich und oberhalb des Zugverbandes angeordnet sind, durch die mindestens eine seitliche Kamera (10) der Bereich des Fahrdrahtes (7) mit einer Trageinrichtung und mindestens einem Stromabnehmer (12) erfassbar ist,
wobei mittels der neben der Fahrstrecke des Zugverbandes (9) auf den Zugverband ausgerichteten, ortsfesten, seitlichen Kamera (10) die vertikale Lage des Fahrdrahtes (7) am Ort der mindestens einen seitlichen Kamera (10) und mindestens eine obere Begrenzung des Zugverbandes erfasst werden kann,
wobei mittels der mindestens zwei über der Fahrstrecke des Zugverbandes (9) senkrecht von oben auf jeweils eine Flanke (13) des Zugverbandes (9) ausgerichteten, ortsfesten, am gleichen Ort der Fahrstrecke wie die mindestens eine seitliche Kamera (10) angeordneten, oberen Kameras (20,21) der Fahrdraht (7) bezüglich seiner horizontalen Lage erfasst werden kann, und mittels einer oberhalb des Fahrdrahtes angeordneten, senkrecht nach unten ausgerichteten zusätzlichen Kamera (22) der Fahrdraht (7) bezüglich seiner horizontalen Lage erfassbar ist,
- wobei eine Auswerteeinheit (4) vorhanden ist zur Ermittlung des Zustands des mindestens einen Stromabnehmers (12), sowie der mindestens einen Ist-Position des Fahrdrahtes (7) oder einer Kombination daraus.

11. Vorrichtung nach Anspruch 10,
mit den mindestens zwei oberen Kameras (20,21),
- wobei zusätzlich die Flanken des Zugverbandes erfassbar sind.

12. Vorrichtung nach Anspruch 10 oder 11,
- wobei die Auswerteeinheit (4) zusätzlich zur Ermittlung des mindestens einen Lichtraummaßes des Zugverbandes ausgelegt ist.

13. Vorrichtung nach einem der Ansprüche 10 bis 12,
- wobei für die mindestens eine seitliche Kamera (10) eine Beleuchtungseinheit (2) vorhanden ist und für die mindestens zwei oberen Kameras (20, 21) eine Beleuchtungseinheit (40) zur jeweiligen Ausleuchtung des jeder Kamera zugeordneten Gesichtsfeldes.

## Claims

1. Method for monitoring a train set (9), wherein at least one current collector (12) or at least one actual position of a contact wire (7) or a combination thereof is checked, wherein
- by means of at least one fixed, lateral camera (10) set up adjacent to a track section of the train set (9) and aligned with the train set, the vertical position of the contact wire (7) at the location of the at least one lateral camera (10) and at least one upper limit of the train set are recorded,
- by means of at least two fixed upper cameras (20, 21) arranged over the track section of the train set (9) and aligned vertically from above in each case with one flank (13) of the train set (9), and at the same location on the track section as the at least one lateral camera (10), the flanks (13) of the train set (9), and by means of an additional camera arranged over the contact wire and aligned vertically downwards, the contact wire (7) is recorded in terms of their horizontal position, and
- by means of an evaluation unit (4) the state of the at least one current collector (12) or the at least one actual position of a contact wire (7) or a combination thereof is determined, and faults indicated.

2. Method according to claim 1, wherein
at least one clearance dimension is also monitored, wherein
- by means of at least two fixed upper cameras (20, 21) arranged over the track section of the train set (9) and aligned vertically from above in each case with one flank (13) of the train set, and at the same location on the track section as the at least one lateral camera (10), both the flanks (13) and also the contact wire (7) are recorded in terms of their horizontal position, and
- by means of an evaluation unit (4) the state of the at least one current collector (12) or the at least one clearance dimension or the at least one actual position of a contact wire (7) or a combination thereof is determined, and faults indicated.

3. Method according to claim 1 or 2,
**characterised in that** deviations from prescribed standards are indicated as faults.

4. Method according to one of claims 1 to 3,
**characterised in that** the at least one lateral camera (10) and the at least two upper cameras (20, 21) are line scan cameras, whose lines are in each case oriented transversely to the track section of the train set.

5. Method according to one of claims 1 to 4,
**characterised in that** a car identification system is additionally employed, wherein codes on the cars are recorded by means of at least one of the at least one lateral camera (10) and identified by the evaluation unit (4), so that faults occurring are allocated to the corresponding car.

6. Method according to one of the preceding claims,
**characterised in that** at least one further lateral camera (1) is used to read codes on the train set, in order to allocate detected faults to the particular car.

7. Method according to one of the preceding claims,
**characterised in that** additionally to the at least two upper cameras (20, 21) a further upper camera (22) is provided for separate recording of the horizontal position of the contact wire (7).

8. Method according to one of the preceding claims,
**characterised in that** at least one strip-like image of the train set is created by the fixed cameras, wherein the detected faults are indicated on the strip-like image.

9. Method according to one of the preceding claims,
**characterised in that** the monitoring of current collectors (12) relates to the measurements of the contact strips of the current collectors (12), wherein the linkage of the current collectors and various roof structures mounted on the train set are likewise measured.

10. Device for performing the method for monitoring a train set according to claims 1 - 9, comprising
- at least one lateral camera (10),
- at least two upper cameras (20, 21),
- wherein the cameras (10, 20, 21) are arranged fixed to a track section laterally and above the train set, and by means of the at least one lateral camera (10) the area of the contact wire (7) with a carrier device and at least one current collector (12) can be recorded,
wherein by means of the fixed, lateral camera (10) set up adjacent to the track section of the train set (9) and aligned with the train set, the vertical position of the contact wire (7) at the location of the at least one lateral camera (10) and at least one upper limit of the train set can be recorded, wherein by means of at least two fixed upper cameras (20, 21) arranged over the track section of the train set (9) and aligned vertically from above in each case with one flank (13) of the train set (9), and at the same location on the track section as the at least one lateral camera (10), the contact wire (7) can be recorded in terms of its horizontal position, and
by means of an additional camera (22) arranged over the contact wire and aligned vertically downwards, the contact wire (7) can be recorded in terms of its horizontal position,
- wherein an evaluation unit (4) is provided for determining the state of the at least one current collector (12), and the at least one actual position of the contact wire (7) or a combination thereof.

11. Device according to claim 10,
having the at least two upper cameras (20, 21),
- wherein the flanks of the train set can additionally be recorded.

12. Device according to claim 10 or 11,
- wherein the evaluation unit (4) is additionally designed to determine the at least one clearance dimension of the train set.

13. Device according to one of claims 10 to 12,
- wherein a lighting unit (2) is provided for the at least one lateral camera (10) and a lighting unit (40) is provided for the at least two upper cameras (20, 21) for illumination, respectively, of the field of vision assigned to each camera.

## Revendications

1. Procédé de contrôle d'un convoi ( 9 ) de train, dans lequel on contrôle au moins un appareil ( 12 ) de prise de courant ou au moins une position réelle d'un fil ( 7 ) de contact ou une combinaison de ceux-ci, dans lequel
- au moyen d'une caméra ( 10 ) latérale à poste fixe dirigée, à côté d'une voie de roulement du convoi ( 9 ) de train, sur le convoi de train on détecte la position verticale du fil ( 7 ) de contact à l'emplacement de la au moins une caméra ( 10 ) latérale et au moins une délimitation supérieure du convoi de train,
- au moyen d'au moins deux caméras ( 20, 21 ) supérieures à poste fixe au même endroit de la voie de roulement que la au moins une caméra ( 10 ) latérale et dirigées au dessus de la voie de roulement du convoi ( 9 ) de train, perpendiculairement par le haut, sur respectivement un flanc ( 13 ) du convoi ( 9 ) de train, on détecte les flancs ( 13 ) du convoi de train, ainsi qu'au moyen d'une caméra ( 22 ) supplémentaire disposée au dessus du fil de contact et dirigée verticalement vers le bas, on détecte le fil ( 7 ) de contact en ce qui concerne sa position horizontale et
- au moyen d'une unité ( 4 ) d'exploitation, on détermine l'état de la au moins une prise ( 12 ) de courant ou la au moins une position réelle d'un fil ( 7 ) de contact ou une combinaison de celles-ci et on indique des défauts.

2. Procédé suivant la revendication 1, dans lequel on contrôle en plus au moins une dimension du gabarit,
dans lequel
- au moyen des au moins deux caméras ( 20, 21 ) supérieures disposées à poste fixe au même endroit de la voie de roulement que la au moins une caméra ( 10 ) latérale et dirigées au dessus de la voie de roulement du convoi ( 9 ) de train, perpendiculairement par le haut sur respectivement les flancs ( 13 ) du convoi de train, on détecte à la fois les flancs ( 13 ) et le fil ( 7 ) de contact en ce qui concerne sa position horizontale et
- au moyen d'une unité ( 4 ) d'exploitation, on détermine l'état de la au moins une prise ( 12 ) de courant, ou de la au moins une dimension du gabarit, ou la au moins une position réelle d'un fil ( 7 ) de contact, ou une combinaison de ceux-ci et on indique des défauts.

3. Procédé suivant la revendications 1 ou 2,
**caractérisé en ce qu'**on indique comme un défaut des écarts à des normes données à l'avance.

4. Procédé suivant l'une des revendications 1 à 3,
**caractérisé en ce que** la au moins une caméra ( 10 ) latérale et les au moins deux caméras ( 20, 21 ) supérieures sont des caméras à lignes, dont les lignes sont dirigées respectivement transversalement à la voie de roulement du convoi de train.

5. Procédé suivant l'une des revendications 1 à 4,
**caractérisé en ce qu'**on utilise en plus un système d'identification de voiture, des codages des voitures étant détectés au moyen d'au moins l'une de la au moins une caméra ( 10 ) latérale et identifiés par l'unité ( 4 ) d'exploitation, de manière à affecter des défauts se produisant à des voitures correspondantes.

6. Procédé suivant l'une des revendications précédentes,
**caractérisé en ce qu'**on utilise au moins une autre caméra ( 1 ) latérale pour la lecture de codages du convoi de train afin d'affecter des défauts détectés à la voiture respective.

7. Procédé suivant au moins l'une des revendications précédentes,
**caractérisé en ce qu'**il y a, en plus des au moins deux caméras ( 20, 21 ) supérieures, une autre caméra ( 22 ) supérieure, pour détecter séparément la position horizontale du fil ( 7 ) de contact.

8. Procédé suivant l'une des revendications précédentes,
**caractérisé en ce qu'**on produit au moins une image en forme de bandes du convoi de train par les caméras à poste fixe, les défauts détectés étant caractérisés sur l'image en forme de bandes.

9. Procédé suivant l'une des revendications précédentes,
**caractérisé en ce que** le contrôle de prises ( 12 ) de courant consiste à jauger les plaques d'usure des prises ( 12 ) de courant, la tringlerie des prises de courant et diverses autres structures de toit se trouvant sur le convoi de train étant jaugées également.

10. Installation pour effectuer le procédé de contrôle d'un convoi de train suivant les revendications 1 à 9, constituée de
- au moins une caméra ( 10 ) latérale,
- au moins deux caméras ( 20, 21 ) supérieures,
- les caméras ( 10, 20, 21 ) étant disposées à poste fixe sur une voie de roulement latéralement et au dessus du convoi de train, la région du fil ( 7 ) de contact ayant un dispositif de support et au moins une prise ( 12 ) de courant pouvant être détectée par la au moins une caméra ( 10 ) latérale,
dans laquelle au moyen de la caméra ( 10 ) latérale à poste fixe dirigée, à côté de la voie de roulement du convoi ( 9 ) de train, sur le convoi ( 9 ) de train, la position verticale du fil ( 7 ) de contact à l'emplacement de la au moins une caméra ( 10 ) latérale et au moins une délimitation supérieure du convoi de train peuvent être détectées,
dans laquelle, au moyen des au moins deux caméras ( 20, 21 ) supérieures disposées au même endroit de la voie de roulement que la au moins une caméra ( 10 ) latérale à poste fixe et dirigées au-dessus de la voie de roulement du convoi ( 9 ) de train perpendiculairement par le haut sur respectivement un flanc ( 13 ) du convoi ( 9 ) de train, le fil ( 7 ) de contact peut être détecté en ce qui concerne sa position horizontale et
au moyen d'une caméra ( 22 ) supplémentaire disposée au dessus du fil de contact et dirigée perpendiculairement vers le bas, le fil ( 7 ) de contact peut être détecté en ce qui concerne sa position horizontale,
- dans laquelle il y a une unité ( 4 ) d'exploitation pour déterminer l'état de la au moins une prise ( 12 ) de courant, ainsi que la au moins une position réelle du fil ( 7 ) de contact ou une combinaison de ceux-ci.

11. Installation suivant la revendication 10,
comprenant les au moins deux caméras ( 20, 21 ) supérieures,
- dans laquelle, en outre, les flancs du convoi de train peuvent être détectés.

12. Installation suivant la revendication 10 ou 11,
- dans laquelle l'unité ( 4 ) d'exploitation est conçue, en outre, pour jauger d'au moins un gabarit du convoi de train.

13. Installation suivant l'une des revendications 10 à 12,
- dans laquelle il y a pour la au moins une caméra ( 10 ) latérale une unité ( 2 ) d'éclairage et pour les au moins deux caméras ( 20, 21 ) supérieures une unité ( 40 ) d'éclairage, pour éclairer respectivement le champs de vue associé à chaque caméra.
